# FASCICULE DE BREVET EUROPEEN

(11) **EP 0 054 199 B1**
(45) Date de publication et mention de la délivrance du brevet: **15.01.1986**
(21) Numéro de dépôt: 81109829.2
(22) Date de dépôt: 23.11.1981
(51) Int. Cl.: E04C 2/22, E04B 5/40

(54) **Elément de construction préfabriqué**
Vorgefertigtes Bauelement
Prefabricated building element

(30) Priorité: 12.12.1980 CH 9178/80
(43) Date de publication de la demande: 23.06.1982
(73) Titulaire: NADALAAN S.A., CH-1204 Geneve (CH)
(72) Inventeur: Shamszadeh, Khosrow, Bethayres, P.A. 19006 (US)
(74) Mandataire: Micheli, Michel-Pierre

## Description

La présente invention se rapporte à un élément de construction préfabriqué polyvalent, qui peut être utilisé pour la réalisation de n'importe quel ouvrage de construction tel que mur, panneau isolant pour bardage industriel, panneau d'isolation extérieure sur ouvrages existants, support de couverture, plancher porteur, plancher métallique collaborant, etc. plus particulièrement, cette invention concerne un élément de construction préfabriqué comportant une armature rigide constituée par une âme métallique formée par un seul profilé nervuré continu transversalement et au moins partiellement noyée dans un matériau isolant, chacune des faces de l'élément de construction étant au moins en partie formée par le matériau isolant.

On connaît déjà des panneaux isolants à usages multiples pour la construction, qui sont généralement constitués par deux parements entre lesquels un matériau isolant est incorporé. Ces panneaux présentent toutefois des inconvénients, parmi lesquels on peut relever d'une part le fait que leur caractère polyvalent est très limité à cause de la présence nécessaire des deux parements externes, ce qui peut constituer en outre un double désavantage du point de vue esthétique et du point de vue économique, et d'autre par le fait que des ponts thermiques peuvent être créés lors de la mise en place de ces panneaux, ce qui diminue de façon importante leurs caractéristiques d'isolation.

Les panneaux du type précité peuvent également comporter une armature rigide, par exemple en tôle nervurée, qui est complètement noyée dans le matériau isolant, comme décrit dans les brevets FR-A-2.316.402 et FR-A-2.032.979. Dans ce cas, l'armature n'est donc pas accessible depuis l'extérieur, ce qui est gênant pour certaines applications et diminue le caractère polyvalent de ces panneaux. Enfin, une réalisation simplifiée du type de panneau ci-dessus a été divulguée dans le brevet GB-A-1.130.727, dans laquelle l'armature est formée par des plaques métalliques verticales de renforcement disposées longitudinalement parallèlement les unes aux autres à l'intérieur du matériau isolant, ces plaques étant simplement reliées les unes aux autres par des fils métalliques transversaux.

L'objet de cette invention visant à remédier aux inconvénients précités consiste par conséquent en un élément de construction préfabriqué selon le préambule de la revendication 1, caractérisé par le fait qu'au moins d'un côté de l'armature les sommets des nervures du profilé portent des connecteurs ou éléments de liaison transversaux et/ou longitudinaux et par le fait qu'au moins une des faces du panneau est formée partiellement par le matériau isolant d'une part et partiellement par les sommets des nervures affleurant ledit ou émergeant dudit matériau isolant et par lesdits connecteurs d'autre part.

Le dessin annexé illustre schématiquement et à titre d'exemples plusieurs formes d'exécution de l'élément de construction selon l'invention ainsi que des utilisations possibles de celui-ci.
Les figures 1 et 3 sont des vues en coupe transversale de deux réalisations d'un élément de construction non comprises dans la protection revendiquée, et la figure 2 est une vue en coupe transversale d'une forme d'exécution de l'élément selon l'invention.
La figure 4 est une vue en perspective des éléments de construction dans leur utilisation comme panneaux pour bardage, et les figures 5 et 6 sont des vues respectivement en coupe transversale et en coupe longitudinale de détails de la figure 4.
Les figures 7 et 8 sont des vues en coupe des éléments de construction dans leur utilisation comme panneaux d'isolation extérieure rapportés sur des façades.
Les figures 9 à 11 sont des vues en coupe de trois variantes de l'élément de construction tel qu'utilisable pour la réalisation d'un plancher du type dit collaborant.

En référence tout d'abord aux figures 1 à 3, l'élément de construction comporte une àme métallique formant une armature rigide et constituée par un profilé nervuré 1 (figures 1 et 2) ou par plusieurs profilés nervurés l'(figure 3). Ces profilés peuvent être réalisés en tôle d'acier laminée, en aluminium, en plomb, ou en tout autre alliage métallique approprié selon l'utilisation visée, et les nervures paralléles présentent en coupe une forme approximativement trapézoïdale, la profondeur de ces nervures étant ici sensiblement égale à leur largeur. Selon d'autres réalisations non illustrées, l'armature rigide ·` servant d'âme à l'élément de construction peut être également réalisée en tous autres matériaux rigides, tels que bois, matière plastique, etc. Bien entendu, les caractéristiques de l'âme métallique ou non métallique seront choisies en fonction de l'inertie (1/V) recherchée pour chaque utilisation particulière.

L'âme métallique 1, 1' est noyée dans un matériau isolant synthétique 2, par exemple une mousse cellulaire rigide ou souple, notamment en polyuréthane, des fibres agglomérées ou tous autres produits isolants thermiquement et/ou phoniquement. Ce matériau d'enrobage est disposé des deux côtés de l'âme métallique 1, 1' de manière à former au moins partiellement les deux faces d'un panneau. Ces deux faces 3 peuvent être constituées entièrement par ledit matériau d'enrobage 2 (figures 1 et 3), ou bien une des faces 3 est entièrement constituée par ledit matériau, l'autre face 4,4' ne l'étant que partiellement (figure 2). Dans ce dernier cas, en effet, la surface du panneau présente des portions 4 en matériau d'enrobage et des portions formées par une partie 4' du profilé métallique.

Selon des variantes non illustrées, une partie des gorges longitudinales des profilés peut être remplie d'un matériau de remplissage bon marché qui est ensuite noyé par le matériau d'enrobage.

Selon les utilisations envisagées de l'élément de construction, l'âme métallique 1, 1' peut être munie d'un revêtement protecteur ou d'un revêtement destiné à améliorer l'adhérence avec le matériau d'enrobage 2; elle peut également présenter des perforations ou des bosselages pour renforcer mécaniquement la liaison profilé- matériau d'enrobage.

Les sommets des nervures des profilés 1, 1' peuvent être reliés entre eux, sur une face ou sur les deux faces, par des entretoises 5 disposées transversalement et à une distance appropriée les unes des autres. Ces éléments transversaux 5 peuvent être constitués par exemple par des feuillards métàlliques fixés par soudure ou par agrafage, ou par des lattes de bois, etc., et servent d'une part à augmenter la rigidité de l'élément et par là sa propriété de contreventement, et d'autre part de connecteurs utiles pour la manutention dudit élément, l'accrochage des parements, la liaison avec le matériau d'enrobage, etc.

Un des avantages essentiels de l'élément de construction selon l'invention réside dans le fait que l'une de ses faces ou ses deux faces peuvent être munies de n'importe quel type de revêtement, choisi en fonction de l'utilisation envisagée. La face "chaude" du panneau peut être revêtue d'un parement dit "pare-vapeur", par exemple en papier kraft, en aluminium, en papier d'aluminium, sous la forme d'un film en chlorure de polyvinyle, en polyéthène, etc. Quant à la face "froide", elle peut être munie également selon l'usage auquel est destiné le panneau, d'un revêtement de décoration, de finition et/ou de protection adéquat.

Ainsi, grâce à la possibilité de combiner l'élément de construction selon l'invention avec une gamme pratiquement infinie de parements fonctionnels ou esthétiques, cet élément peut trouver de multiples utilisations dans tous les domaines et les types d'architectures. On peut citer entre autres l'utilisation de cet élément de construction pour la réalisation de panneaux isolants pour bardage industriel, de supports de couverture ou d'étanchéité, de murs porteurs, de planchers porteurs, de planchers metalliques collaborants à inertie variable, de panneaux d'isolation extérieure sur ouvrages existants, de parois de chambre froide, de murs de piscine, etc. Certaines des utilisations précitées seront maintenant décrites plus en details à titre d'exemples et en référence aux figures 4 à 11.

La première utilisation, illustrée sur les figures 4 à 6, consiste en un bardage du type dit à trames croisées et qui est réalisé par empilage vertical des éléments de construction (Pₗ, P₂, P₃, etc.), les nervures des profilés étant disposées horizontalement, et par fixation sur des potelets verticaux 6.

A chaque embout 2', chaque panneau Pₗ, P₂, P₃, etc. comporte un profil Z de fermeture 7, par exemple en tôle galvanisée, dont une des ailes 7' est fixée, par agrafage, soudure par points, etc., sur les têtes de nervures de l'âme métallique 1, l'autre aile 7" servant de patte de fixation au potelet vertical 6. A la jonction verticale de deux panneaux horizontaux Pₗ. P₃, un calfeutrage 8 est prévu entre les deux profils 7 d'extrémité, ce calfeutrage étant réalisé par exemple au moyen d'un joint souple, d'une mousse rigide, d'un bourrelet de laine de verre, etc. (figure 6).

La jonction horizontale de deux panneaux horizontaux Ph P₂ est obtenue par la superposition des embouts 2' d'extrémités.

En outre, un couturage de recouvrement est prévu à la pose pour assurer la compression d'un joint d'étanchéité 9 interposé entre les deux panneaux.

Lorsqu'un panneau doit être fixé sur plus de deux appuis verticaux, les fixations intermédiaires peuvent être assurées de l'extérieur ou de l'intérieur, par exemple au moyen de vis auto- taraudeuses. Lorsque la fixation est prévue de l'extérieur, il y a lieu de recouvrir la tête des fixations par un bouchon isolant, par exemple en mousse, afin de rétablir la-continuité de l'isolation thermique.

A part le fait qu'il permet d'obtenir un bardage sans aucun pont thermique, l'élément de construction selon l'invention, utilisé comme panneau pour bardage, présente par rapport aux panneaux connus à double peau et âme en matériau isolant, du type sandwich, l'avantage d'être polyvalent et de pouvoir être adapté à toutes les conditions climatiques, esthétiques, etc.

Ainsi, la face chaude de l'élément peut être revêtue d'un matériau choisi selon la destination de la paroi interne de la construction et notamment selon des critères esthétiques. Le parement intérieur peut donc être plan, grainé, strié, d'aspect métallique ou non, etc., contrairement aux panneaux connus où le parement intérieur doit aussi servir d'armature de rigidification et présenter selon les cas des nervures ou des renforts.

Le parement extérieur, de préférence étanche, est également choisi selon la destination de la construction ainsi que selon des impératifs d'ordre économique, esthétique, climatique, etc. Dans l'exemple illustré sur les figures 4 à 6, un profilé métallique ou plastique 10 est utilisé comme parement extérieur et est fixé à l'élément de construction selon l'invention par exemple par agrafage sur les têtes de nervures de l'âme métallique 1. Dans le cas d'un bardage à trames parallèles, le parement extérieur peut également être fixé sur les entretoises transversales.

Tous produits de revêtement extérieur peuvent être utilisés, à part les profilés métalliques, par exemple des plaques d'amiante-ciment, bardeaux d'ardoise profilés plastiques, enduits de façade, etc. Il est également possible de prévoir comme parements extérieurs des éléments de faible inertie, qui permettent ainsi d'augmenter de façon importante les possibilités de créations architecturales.

De plus, une telle réalisation permet une protection particulière, par exemple accoustique, anti-chocs, etc, à certains endroits seulement de la façade, et n'affectant ainsi pas la totalité de l'ouvrage.

Enfin, grâce à l'armature profilée des éléments de construction constituant le bardage, le contreventement de celui-ci est assuré sans que d'autres éléments de rigidification ou de renforcement ne soient nécessaires.

Pour la réalisation d'un support de couverture isolant avec les éléments de construction selon l'invention, il convient d'assembler et de fixer ceux-ci sur les solives de la toiture de la même manière que celle décrite ci-dessus pour la pose du bardage sur les potelets verticaux. Une fois posé l'assemblage des éléments de construction selon l'invention est prêt à recevoir n'importe quel type de converture traditionnelle.

Les figures 7 et 8 illustrent l'utilisation des éléments de construction selon l'invention comme panneaux d'isolation extérieure pour ouvrages existants. Les éléments de construction sont donc fixés à des façades par l'entremise de profilés d'ossature secondaire 11 en forme de Z. Ces supports 11 peuvent être fixés par scellement au moyen de chevilles, par clouage, vissage ou agrafage verticalement ou horizontalement indifféremment contre un mur en briques 12 ou contre un mur 13 en béton (figures 7 et 8). Dans le premier cas, les éléments de construction sont assemblés de telle sorte que les nervures du profilé 1 soient disposées horizontalement, alors que dans le second cas, les nervures du profilé 1 sont disposées verticalement. La fixation des éléments de construction sur les supports en Z est effectuée par clouage, vissage ou agrafage sur les sommets des nervures du profilé 1. L'assemblage des éléments de construction les uns avec les autres est réalisé de la même manière que celle décrite en référence aux figures 4 à 6 illustrant l'utilisation comme bardage industriel.

En ce qui concerne la face externe des éléments de construction elle peut être munie par exemple d'un grillage 14 destiné à recevoir un enduit ciment 15 (figure 7) ou bien d'un mat de verre ou autre produit support destiné à recevoir un enduit plastique 16.

Lorsqu'il est destiné à être utilisé comme simple panneau d'isolation externe à rapporter sur une façade, l'élément de construction selon l'invention ne nécessite pas d'avoir lui-même une inertie importante autre que celle nécessaire pour résister aux charges climatiques du site sans effet de flèche important. Toutefois, la presence d'une armature même de faible inertie (1/V) suffit à conférer au panneau isolant une rigidité suffisante pour être livré sur chantier avec des dimensions importantes, et qui reste néanmoins facile à manipuler. Ceci est un avantage important par rapport aux autres produits utilisés actuellement pour l'isolation externe d'ouvrages existants qui doivent généralement être livrés sous forme de plaques de faibles dimensions, ce qui augmente de façon désavantageuse le nombre de joints nécessaires.

Dans le cas d'ouvrages existants, les éléments de construction selon l'invention peuvent également être fixés comme isolation, par exemple par clouage ou agrafage, à l'intérieur ou à l'extérieur d'un bardage existant.

Comme déjà mentionné précédemment, l'élément de construction selon l'invention peut également être utilisé pour la réalisation de planchers porteurs et de planchers du type dit collaborant.

Pour la réalisation d'un plancher porteur, les éléments isolants sont assemblés et disposés sur des supports horizontaux, afin de constituer une surface destinée à recevoir soit un plancher par exemple en bois, soit une chape, par exemple sous la forme d'une dalle de béton. L'installation éventuelle d'un faux-plafond est en outre rendue possible notamment par la présence des entretoises transversales.

Les figures 9 à 11 illustrent trois variantes de l'élément de construction selon l'invention appropriées pour la réalisation d'un plancher collaborant. Dans ce cas, l'élément de construction sert à la fois de structure de support isolante et de coffrage pour la dalle de béton 17. Afin d'obtenir une liaison efficace entre l'élément de construction et le béton, le premier est de préférence muni d'entretoises telles décrites précédemment en référence aux figures 1 à 3, qui peuvent être transversales (figure 9) ou longitudinales (figures 10 et 11), et qui servent ainsi d'ancrages en plus de leur fonction de rigidification.

Comme connecteurs transversaux, on peut utiliser par exemple des feuillards métalliques 18 reliant les sommets des nervures du profilé 1, ces feuillards présentant des portions d'accrochage 18' en travers des gorges longitudinales du profilé 1 (figure 9).

Les connecteurs longitudinaux peuvent être constitués par des lames métalliques 19 disposées longitudinalement sur les arêtes latérales des sommets des nervures du profilé 1, de telle sorte qu'une portion de ces lames déborde au-dessus des gorges longitudinales du profilé 1, ces portions débordantes étant de préférence ondulées afin de constituer de meilleurs moyens d'accrochage du béton (figure 10).

Les connecteurs longitudinaux peuvent également être constitués par des tiges métalliques 20 de préférence torsadées et disposées longitudinalement sur les sommets des nervures du profilé 1, du côté destiné à recevoir le béton (figure 11 ).

En ce qui concerne la répartition du matériau synthétique isolant dans les formes d'exécution de l'élément de construction selon l'invention, il convient de relever que du côté du profilé 1 opposé à celui destiné à recevoir le béton, le matériau isolant 2 peut ne pas remplir complètement les gorges longitudinales du profilé, l'espace 21 entre le fond des gorges et le matériau isolant 2 pouvant être vide ou rempli d'un matériau de remplissage bon marche.

En outre, et c'est là un avantage très important de l'élément de construction selon l'invention, la hauteur du remplissage (h) au moyen du matériau synthétique isolant 2 des gorges longitudinales du profilé 1 du côté destiné à recevoir le béton et ainsi à servir de coffrage pour celui-ci, peut être ajusté de telle sorte que l'axe neutre du plancher fini (élément isolant + béton) soit situé approximativement au niveau des connecteurs supérieurs. Ainsi, l'élément de construction selon l'invention presente en tant que coffrage une géométrie variable pouvant être choisie selon les autres conditions de la construction et le but recherché.

Pour mettre en évidence le caractère très polyvalent de l'élément de construction selon l'invention, on peut encore mentionner qu'il est également susceptible d'être utilisé pour la réalisation de murs porteurs isolés, par exemple murs anti-bruit, murs de clôture, murs de piscine, murs d'abris anti-atomiques, etc.

Le mur porteur peut être réalisé par l'assemblage des éléments de construction servant eux-mêmes de contreventements et leur extrémité inférieure pouvant être fixée en pied par simple scellement dans le béton de la dalle. Les éléments sont dans ce cas munis si désiré de parements externes et internes selon la destination de l'ouvrage réalisé. D'autre part, l'assemblage des éléments de construction peut être utilisé, comme décrit en référence aux figures 9 à 11 pour la réalisation d'un plancher collaborant, comme un coffrage perdu pour la construction d'un mur porteur en béton, et comme plateau isolant support de couverture.

En plus des nombreux avantages de l'élément de construction selon l'invention déjà mentionnés dans la description qui précède, il convient en outre de relever que de tels éléments peuvent être réalisés par des moyens ainsi des possiblilités de réalisations peu coûteuses et à la portée d'une main d'oeuvre peu qualifiée, convenant notamment parfaitement aux pays en voie de développement, tout en respectant les exigences techniques et architecturales.

## Revendications

1. Elément de construction préfabriqué comportant une armature rigide constituée par une âme métallique formée par un seul profilé nervuré (1) continu transversalement et au moins partiellement noyée dans un matériau isolant (2), chacune des faces de l'élément de construction étant au moins en partie formée par le matériau isolant, caractérisé par le fait qu'au moins d'un côté de l'armature les sommets des nervures du profilé portent des connecteurs ou éléments de liaison (5, 19, 20) transversaux et/ou longitudinaux et par le fait qu'au moins une des faces du panneau est formée partiellement par le matériau isolant d'une part et partiellement par les sommets des nervures affleurant ledit ou émergeant dudit matériau isolant et par lesdits connecteurs d'autre part.

2. Elément de construction selon la revendication 1, caractérisé par le fait que le matériau isolant (2) est une mousse cellulaire rigide ou souple ou un agglomérat de fibres.

3. Elément de construction selon l'une des revendications 1 et 2, caractérisé par le fait que les éléments de liaison sont constitués par des feuillards métalliques ou par des lattes de bois.

4. Elément de construction selon l'une des revendications 1 à 3, caractérisé par le fait que les éléments de liaison transversaux (18) relient entre eux les sommets des nervures des profilés (1) et présentent des moyens d'accrochage (18') entre lesdits sommets.

5. Elément de construction selon l'une des revendications 1 à 3, caractérisé par le fait que les éléments de liaison longitudinaux (19) présentent des portions d'accrochage et sont fixés le long des arêtes des sommets des nervures des profilés (1).

6. Elément de construction selon l'une des revendications 1 à 3, caractérisé par le fait que les éléments de liaison longitudinaux sont des connecteurs torsadés (20) fixés longitudinalement sur la portion médiane des sommets des nervures.

7. Elément de construction selon l'une des revendications 1 à 6, caractérisé par le fait qu'il est muni à chacune de ses extrémités d'un profilé (7) en Z, dont une aile est fixée à l'armature et l'autre aile est destinée à la fixation de l'élément sur un support (11).

8. Elément de construction selon l'une des revendications 1 à 7, caractérisé par lé fait que la portion d'extrémité de l'armature (1,1') venant en contact avec une portion correspondante de l'armature d'un élément adjacent en vue de leur assemblage est noyée dans le matériau isolant (2).

## Patentansprüche

1. Vorgefertigtes Konstruktionselement mit einer aus einer metallischen Seele bestehenden starren Bewehrung, die aus einem einzigen durchlaufenden quer gerippten Profil (1) gebildet und wenigstens teilweise in einem Isoliermaterial (2) eingebettet ist, wobei jede der
Hauptoberflächen des Konstruktionselements wenigstens teilweise durch das Isoliermaterial gebildet ist,
dadurch gekennzeichnet, daß wenigstens an einer Seite der Bewehrung die Gipfel der Rippen des Profils Quer- und/oder Längsverbinder oder - verbindungselemente (5, 19, 20) tragen und daß wenigstens eine der Hauptoberflächen der Platte einerseits teilweise durch das isolierende Material und andererseits durch die Gipfel der Rippen, die mit dem Isoliermaterial fluchten oder aus diesem vorragen, und durch die Verbinder gebildet ist.

2. Konstruktionselement nach Anspruch 1, dadurch gekennzeichnet, daß das Isoliermaterial (2) ein starrer oder nachgiebiger zellenförmiger Schaumstoff oder ein Faseragglomerat ist.

3. Konstruktionselement nach einem der Ansprüche 1 und 2, dadurch gekennzeichnet, daß die Verbindungselemente aus metallischen Bändern oder aus Holzlatten bestehen.

4. Konstruktionselement nach einem der Ansprüche 1 bis 3, dadurch gekennzeichnet, daß die Querverbindungselemente (18) die Gipfel der Rippen der Profile (1) untereinander verbinden und Haltemittel (18') zwischen diesen Gipfeln aufweisen.

5. Konstruktionselement nach einem der Ansprüche 1 bis 3, dadurch gekennzeichnet, daß die Längsverbindungselemente (19) Halteteile aufweisen und längs der Kanten der Gipfel der Rippen der Profile (1) befestigt sind.

6. Konstruktionselement nach einem der Ansprüche 1 bis 3, dadurch gekennzeichnet, daß die Längsverbindungselemente verdrillte Verbinder (20) sind, die längs auf dem mittleren Teil der Gipfel der Rippen befestigt sind.

7. Konstruktionseiement nach einem der Ansprüche 1 bis 6, dadurch gekennzeichnet, daß es an jedem seiner Enden mit einem Z-Profil (7) ausgerüstet ist, dessen einer Flügel an der Bewehrung befestigt ist und dessen anderer Flügel zur Befestigung des Elements an einem Träger (11) bestimmt ist.

8. Konstruktionselement nach einem der Ansprüche 1 bis 7, dadurch gekennzeichnet, daß der Endteil der Bewehrung (1, 1'), der in Kontakt mit einem entsprechenden Teil der Bewehrung eines angrenzenden Elements im Hinblick auf ihre Vereinigung kommt, im Isoliermaterial (2) eingebettet ist.

## Claims

1. Prefabricated construction element comprising a rigid framework constituted by a metallic core formed of a single ribbed sheet (1) transversally continuous and at least partially embedded in an insulating material (2), each face of the construction element being at least partly formed by the insulating material, characterized by the fact that at least on one side of the framework the tops of the ribs of the sheet support transversal and/or longitudinal connectors or connecting elements (5, 19, 20) and by the fact that at least one face of the pannel is partially formed by the insulating material on one part and partially by the tops of the ribs being flush with or emerging from said insulating material and by said connectors on the other part.

2. Construction element according to claim 1, characterized by the fact that the insulating material (2) is a rigid or flexible cellular foam or a conglomerate of fibers.

3. Construction element according to one of claims 1 and 2, characterized by the fact that the connecting elements are constituted by metal straps or by wooden slats.

4. Construction element according to one of claims 1 to 3, characterized by the fact that the transversal connecting elements (18) are binding between themselves the tops of the ribs of the sheets (1) and present fixing means (18') between said ribs.

5. Construction element according to one of claims 1 to 3, characterized by the fact that the longitudinal connecting elements (19) present anchoring means and are fixed along the edges of the ribs of the sheets (1).

6. Construction element according to one of claims 1 to 3, characterized by the fact that the longitudinal connecting elements are twisted connectors (20) longitudinally fixed to the medium portion of the tops of the ribs.

7. Construction element according to one of claims 1 to 6, characterized by the fact that it is provided at each of its end with a Z-shaped profile (7), one leg of which is secured to the framework and the other leg is adapted to the fixation of the element onto a support (11).

8. Construction element according to one of claims 1 to 7, characterized by the fact that the end portion of the framework (1, 1') coming into contact with a corresponding portion of the framework of an adjacent element in the view of the assembling thereof is embedded in the insulating material (2).
